# FASCICULE DE BREVET EUROPEEN

(11) **EP 3 818 220 B1**
(45) Date de publication et mention de la délivrance du brevet: **24.04.2024**
(21) Numéro de dépôt: 19758426.1
(22) Date de dépôt: 03.07.2019
(51) Int. Cl.: E04B 9/30

(54) **SYSTÈME D'ACCROCHE POUR LA RÉALISATION D'UN FAUX-PLAFOND TENDU PERMETTANT LE PASSAGE D'AIR**
AUFHÄNGESYSTEM FÜR EINE GESPANNTE ZWISCHENDECKE, DAS DEN DURCHGANG VON LUFT ERMÖGLICHT
HANGING SYSTEM FOR A STRETCH FALSE CEILING, PERMITTING THE PASSAGE OF AIR

(30) Priorité: 03.07.2018 FR 1856117
(43) Date de publication de la demande: 12.05.2021
(73) Titulaire: Scherrer, Jean-Marc, 68400 Riedisheim (FR); Lang, Damien, 67100 Strasbourg (FR)
(72) Inventeur: MEYER, Yves, 68170 Rixheim (FR); SCHERRER, Jean-Marc, 68400 Riedisheim (FR); LANG, Damien, 67100 Strasbourg (FR)
(74) Mandataire: IP Trust
(86) Numéro de dépôt international: PCT/FR2019/051649
(87) Numéro de publication internationale: WO 2020/008146

(56) Documents cités:
- DE-U1-202017 107 953
- FR-A1- 2 537 109
- US-A- 5 647 155
- US-A1- 2005 139 334

## Description

### DOMAINE TECHNIQUE DE L'INVENTION

L'invention concerne le domaine des faux-plafonds, et en particulier celui des plafonds tendus.

L'invention concerne plus particulièrement un système d'accroche pour la réalisation d'un faux-plafond tendu comprenant un profilé de fixation apte à être fixé sur une paroi et comportant au moins une ouverture de passage d'air, une lisse arrangée pour permettre l'accroche d'au moins une toile tendue, ladite lisse étant apte à être montée de manière amovible sur le profilé de fixation, et des moyens de blocage en position de la lisse sur le profilé de fixation lorsque celle-ci est montée sur ledit profilé.

Le système est destiné notamment, mais non exclusivement, à la réalisation d'un plafond tendu dans un local équipé d'un système de ventilation et/ou de climatisation (chauffage, refroidissement, déshumidification, humidification) pour permettre une circulation d'air dans le local en question.

### ETAT DE LA TECHNIQUE

Il est connu de la demande WO2018037184 un profilé d'accroche d'une toile pour la réalisation d'un plafond tendu dans un local, du type comportant des ouvertures de passage d'air pour permettre la ventilation du local dans lequel le faux-plafond est installé. Selon une configuration particulière, le profilé d'accroche est formé de deux parties indépendantes aptes à être fixées l'une à l'autre, l'une des parties étant destinées à être fixée sur une paroi murale, l'autre servant d'accroche à des toile tendues. La fixation des deux parties est réalisée par insertion de l'extrémité d'une aile horizontale de la partie destinée à être fixée sur la paroi murale dans une gore longitudinale prévue à cet effet dans la partie de profilé servant d'accroche aux toiles. Les deux parties sont bloquées entre elles à l'aide de vis de blocage traversantes. Si la réalisation d'un profilé d'accroche en deux parties distinctes permet de faciliter l'installation du faux-plafond, l'assemblage des parties entre elles reste fastidieux, notamment par la mise en place des vis de blocage, et requiert une fabrication précise des deux parties de profilés afin de permettre la mise en place des vis de blocage. Par ailleurs, les forces de tension exercées par les toiles sur la partie du profilé concernée étant dirigées dans le sens contraire du sens dans lequel la partie de profilé portant les toiles est assemblée avec la partie de profilé fixée sur la paroi murale, le risque de désolidarisation de la partie de profilé portant les toiles du profilé de fixation murale ne peut être écarté.

Le document FR 2.537.109 A1 divulgue un système d'accrochage pour la réalisation d'un faux plafond selon le préambule de la revendication 1.

L'invention vise à remédier à ces problèmes en proposant un système d'accroche formé de deux pièces indépendantes aptes à être fixées l'une à l'autre pour la réalisation d'un faux-plafond tendu, ledit système d'accroche permettant d'une part la circulation d'air dans le local dans lequel le système d'accroche est situé et d'autre part une installation simple, rapide et aisée du faux-plafond tout en garantissant le maintien des deux pièces entre elles quelle que soit la tension exercée par les toiles.

### OBJET DE L'INVENTION

A cet effet, et selon un premier aspect, l'invention propose un système d'accroche pour la réalisation d'un faux-plafond tendu, selon la revendication 1, comprenant un profilé de fixation apte à être fixé sur une paroi et comportant une paroi pourvue d'au moins une ouverture de passage d'air, une lisse arrangée pour permettre l'accroche d'au moins une toile tendue et apte à être montée de manière amovible sur le profilé de fixation et des moyens de blocage en position de la lisse sur le profilé de fixation lorsque celle-ci est montée sur ledit profilé, le système d'accroche étant remarquable en ce que le profilé de fixation et la lisse comportent respectivement, en saillie d'une paroi, des moyens d'association réciproques permettant un assemblage de la lisse avec le profilé de fixation par imbrication et en ce que les moyens de blocage comportent au moins un élément formant calle interposé entre le profilé de fixation et la lisse.

La présence de moyens d'association réciproque portés directement par le profilé de fixation et la lisse, et en saillie d'une paroi de ces derniers, d'une part et de moyens de blocage se présentant sous la forme d'un ou plusieurs éléments de blocage interposés entre le profilé de fixation et la lisse d'autre part permet de garantir le maintien de la lisse sur le profilé de fixation quelle que soit la tension exercée sur la lisse par les toiles. Par ailleurs du fait d'éléments de calage interposés entre le profilé de fixation et la lisse, l'installation du système d'accroche s'en trouve simplifiée et le blocage des pièces entre elles amélioré.

Selon l'invention, les moyens d'association réciproques sont des éléments formant crochet positionnés tête bêche les uns par rapport aux autres lorsque la lisse est montée sur le profilé de fixation.

Avantageusement, l'élément formant crochet porté par le profilé de fixation est orienté dans le sens opposé à l'effort de tension exercée par la toile.

Avantageusement, les éléments formant crochet de la lisse présentant une forme conjuguée à ceux du profilé de fixation.

Selon une configuration particulière, les éléments formant crochet du profilé de fixation définissent un rail d'accroche longitudinal. De même, il peut être prévu que les éléments formant crochet de la lisse définissent une gorge longitudinale complémentaire au rail d'accroche longitudinal.

Selon un mode de réalisation particulièrement avantageux, la paroi de la lisse portant les moyens d'association comporte une butée située à une distance déterminée pour délimiter avec le profilé de fixation, lorsque la lisse est montée sur ce dernier, une zone de réception d'au moins un élément formant calle, de dimension correspondant à la section dudit élément formant calle, la butée et l'élément formant calle constituant les moyens de blocage en position de la lisse sur le profilé de fixation.

Avantageusement, le système d'accroche comporte une pluralité d'éléments formant calle positionnés à intervalle les uns des autres.

Selon une configuration particulière, les moyens d'association réciproques sont arrangés pour permettre un montage suspendu de la lisse sur le profilé de fixation.

### BREVE DESCRIPTION DES FIGURES

D'autres objets et avantages de l'invention apparaîtront au cours de la description qui suit, faite en référence à la figure unique, laquelle représente une vue schématique en coupe d'un système d'accroche pour la réalisation d'un faux-plafond, le système d'accroche étant représenté fixé sur une paroi murale.

### DESCRIPTION DETAILLEE DES FIGURES

En relation avec la figure unique, il est décrit un système d'accroche 1 pour la réalisation d'un faux-plafond tendu comprenant deux pièces distinctes et indépendantes l'une de l'autre, à savoir un profilé de fixation 2 apte à être fixé sur une paroi et une lisse 4 arrangée pour permettre l'accroche d'au moins une toile tendue, ladite lisse étant apte à être fixée sur le profilé de fixation. Le système d'accroche 1 est représenté fixé sur une paroi murale 3, deux toiles tendues 5a, 5b étant accrochées audit système.

Dans le mode de réalisation décrit, le profilé de fixation 2 est un profilé longitudinal à section principale en forme de L dont l'aile verticale 20 constitue une aile de fixation à la paroi. L'aile horizontale 21 comporte au moins une ouverture pour permettre le passage d'air une fois le faux-plafond réalisé comme représenté par la ligne fléchée.

La lisse 4, lorsqu'elle est montée sur le profilé de fixation 2 lui-même fixé à la paroi murale 3, présente une paroi supérieure horizontale et une paroi verticale située sous la paroi supérieure et raccordée à cette dernière pas deux parois latérales inclinées de sorte à former une lisse ayant une section transversale sensiblement en forme de trapèze. La lisse 4 comporte deux gorges arrangées respectivement pour permettre l'accroche d'une toile munie d'un moyen d'accroche prévu à cet effet du type harpon. Les gorges sont arrangées pour permettre l'accroche de deux toiles tendues 5a, 5b parallèles entre elles. L'une des gorges présente une ouverture débouchant sur la paroi latérale située la plus éloignée de la paroi murale, au voisinage de la paroi supérieure, tandis que l'autre gorge est ménagée dans la paroi verticale avec une ouverture débouchant vers le bas.

La lisse 4 est montée suspendue sur le profilé de fixation 2, ses parois latérales s'étendant sous l'aile horizontale 21 du profilé de fixation 2, en direction de la paroi murale 3, la paroi latérale de la lisse 4 de plus petite longueur étant située du côté de la paroi murale 3.

Le profilé de fixation 2 et la lisse 4 comportent respectivement, en saillie d'une paroi, des moyens d'association 6, 8 réciproques permettant un assemblage amovible de la lisse 4 avec le profilé de fixation 2 par imbrication.

Dans le mode de réalisation illustré, les moyens d'association réciproques sont portés respectivement par la paroi supérieure 40 de la lisse 4 et par l'aile horizontale 21 du profilé de fixation 2. Ils se présentent sous la forme de crochet. On parlera par la suite d'éléments formant crochet.

Avantageusement, les éléments formant crochet de la lisse 4 présentent une forme conjuguée à ceux du profilé de fixation 2. Ils sont positionnés tête bêche, avec une ouverture orientée dans une direction opposée de celle du profilé de fixation 2.

Dans le mode de réalisation illustré, les éléments formant crochet sont issus respectivement de la paroi supérieure 40 de la lisse et de l'aile horizontale 21 du profilé de fixation 2. Dans le mode de réalisation illustré, les éléments formant crochet issus de l'aile horizontale 21 sont constitués par une extension 60 de matière s'étendant verticalement, ménagée au niveau de l'extrémité libre de l'aile horizontale 21 et orientée vers le bas et un ergot 61 s'étendant dans le prolongement de l'extension 60, perpendiculairement à celle-ci du côté de l'aile verticale 20. Les éléments formant crochet issus de la paroi supérieure 40 sont constitués par une extension 80 de matière s'étendant verticalement, ménagée au niveau de la jonction de la paroi supérieure 40 avec l'aile latérale de la lisse située du côté le plus proche de la paroi murale (ici l'aile latérale de plus petite longueur) et orientée vers le haut, et un ergot 81 s'étendant dans le prolongement de l'extension 80, perpendiculairement à celle-ci du côté de l'autre aile latérale. L'extension 60 et l'ergot 61 définissent, avec la face inférieure de l'aile horizontale 21, une gorge de forme conjuguée avec celle de l'ergot 81. De même, l'extension 80 et l'ergot 81 définissent, avec la face supérieure de la paroi supérieure 40, une gorge de forme conjuguée avec celle de l'ergot 61.

Avantageusement, les éléments formant crochet s'étendent sur toute la longueur du profilé de fixation 2, pour définir un rail d'accroche longitudinal, les éléments formant crochet de la lisse 4 s'étendant également sur toute la longueur de la lisse 4 en définissant une gorge longitudinale complémentaire au rail d'accroche. Lors de l'assemblage de la lisse 4 sur le profilé de fixation 2, le rail de la lisse 4 est enfiché dans la gorge du profilé de fixation 2 tandis que le rail du profilé de fixation 2 est enfiché dans la gorge de la lisse 4 délimitée par le rail associé.

Afin d'assurer la tenue de la lisse 4 sur le profilé de fixation 2 et éviter tout risque de désolidarisation de la lisse 4, le système d'accroche 1 comporte des moyens de blocage.

Dans le mode de réalisation illustré, les moyens de blocage comportent au moins un élément formant calle 9 disposé dans l'espace situé entre la face d'extrémité d'appui 62 du profilé de fixation 2 et la saillie 7 verticale portée par la paroi supérieure 40 et située à distance des moyens d'association 8, ladite saillie constituant une butée 7 des moyens de blocage.

Comme représenté, l'élément formant calle 9 présente une section correspondant, à un jeu près, à la zone délimitée par la butée 7 et la face d'extrémité d'appui 62 du profilé de fixation 2. On entend par « un jeu près », le fait d'avoir un espace suffisant pour permettre l'insertion en force de l'élément de calage 9 dans l'espace situé entre la butée 7 et le profilé de fixation 2 de sorte à assurer le maintien de l'élément de calage 9 dans la zone de réception par la force exercée sur l'élément formant calle 9 en direction de la butée 7.

Avantageusement, l'élément formant calle 9 est formé d'une pluralité de portions de calle disposées à distance des unes des autres sur la largeur de la lisse 4. Il peut être prévu cependant, selon un autre mode de réalisation, que l'élément formant calle 9 forme une seule et même pièce et est dimensionnée pour s'étendre en tout ou partie de la longueur de la lisse 4.

L'invention est décrite dans ce qui précède à titre d'exemple. Il est entendu que l'homme du métier est à même de réaliser différentes variantes de réalisation de l'invention sans pour autant sortir du cadre de l'invention.

## Revendications

1. Système d'accroche (1) pour la réalisation d'un faux-plafond tendu comprenant :
- un premier profilé formant un profilé de fixation (2) à une paroi, comportant une paroi pourvue d'au moins une ouverture de passage d'air,
- un deuxième profilé, distinct et indépendant du premier profilé, apte à être monté de manière amovible sur le profilé de fixation (2), et
- des moyens de blocage en position du deuxième profilé sur le premier profilé lorsque celle-ci est montée sur ledit premier profilé,
le deuxième profilé étant une lisse d'accroche d'au moins une toile tendue, sur laquelle ladite au moins une toile tendue est accrochée, le profilé de fixation (2) formant le premier profilé et la lisse (4) formant le deuxième profilé comportant respectivement, en saillie d'une paroi, des moyens d'association réciproques permettant un assemblage de la lisse (4) avec le profilé de fixation (2) par imbrication, la lisse (4) étant montée suspendue sur le profilé de fixation (2), les moyens de blocage comportant au moins un élément formant calle (9) interposé entre le profilé de fixation et la lisse,
**caractérisé en ce que** lesdits moyens d'association réciproques sont des éléments formant crochet positionnés tête bêche les uns par rapport aux autres lorsque la lisse (4) est montée sur le profilé de fixation.

2. Système d'accroche (1) selon la revendication 1, **caractérisé en ce que** les éléments formant crochet de la lisse (4) présentant une forme conjuguée à ceux du profilé de fixation (2).

3. Système d'accroche (1) selon la revendication 1 ou la revendication 2, **caractérisé en ce que** les éléments formant crochet du profilé de fixation (2) définissent un rail d'accroche longitudinal.

4. Système d'accroche (1) selon la revendication 3, **caractérisé en ce que** les éléments formant crochet de la lisse (4) définissent une gorge longitudinale complémentaire au rail d'accroche longitudinal.

5. Système d'accroche (1) selon l'une quelconque des revendications précédentes, **caractérisé en ce que** la paroi de la lisse (4) portant les moyens d'association comporte une butée (7) située à une distance déterminée pour délimiter avec le profilé de fixation (2), lorsque la lisse (4) est montée sur le profilé de fixation (2), une zone de réception de l'élément formant calle (9), de dimension correspondant à la section dudit élément formant calle (9), la butée (7) constituant, avec l'élément formant calle (9), les moyens de blocage en position de la lisse (4) sur le profilé de fixation (2).

6. Système d'accroche (1) selon la revendication précédente, **caractérisé en ce qu'**il comporte une pluralité d'éléments formant calle (9) positionnés à intervalle les uns des autres.

7. Système d'accroche (1) selon l'une quelconque des revendications précédentes, **caractérisé en ce que** les moyens d'association réciproques sont arrangés pour permettre un montage suspendu de la lisse (4) sur le profilé de fixation (2).

## Patentansprüche

1. Aufhängesystem (1) für eine Bewerkstelligung einer gespannten Zwischendecke, umfassend:
- ein erstes Profil, das ein Befestigungsprofil (2) an einer Wand bildet, das eine Wand vorweist, die mit mindestens einer Luftdurchgangsöffnung versehen ist,
- ein zweites Profil, das von dem ersten Profil verschieden und unabhängig ist und geeignet ist, auf dem Befestigungsprofil (2) abnehmbar montiert zu werden, und
- Mittel zum Blockieren in Position des zweiten Profils auf dem ersten Profil, wenn dieses auf dem ersten Profil montiert ist,
wobei das zweite Profil eine Aufhängeleiste für mindestens einen gespannten Stoff ist, an dem der mindestens eine gespannte Stoff aufgehängt wird, das Befestigungsprofil (2) das erste Profil bildet und die Leiste (4) das zweite Profil bildet, die jeweils aus einer Wand vorstehende gegenseitige Verbindungsmittel vorweisen, die ein Zusammenfügen der Leiste (4) mit dem Befestigungsprofil (2) durch Ineinandergreifen ermöglichen, die Leiste (4) an dem Befestigungsprofil (2) hängend montiert ist, wobei die Mittel zum Blockieren mindestens ein keilbildendes Element (9) vorweisen, das zwischen dem Befestigungsprofil und der Leiste eingefügt ist,
**dadurch gekennzeichnet, dass** die gegenseitigen Verbindungsmittel hakenbildende Elemente sind, die entgegengesetzt zueinander positioniert sind, wenn die Leiste (4) an dem Befestigungsprofil montiert ist.

2. Aufhängesystem (1) nach Anspruch 1, **dadurch gekennzeichnet, dass** die hakenbildenden Elemente der Leiste (4) eine zu denen des Befestigungsprofils (2) konjugierte Form aufweisen.

3. Aufhängesystem (1) nach Anspruch 1 oder 2,
**dadurch gekennzeichnet, dass** die hakenbildenden Elemente des Befestigungsprofils (2) eine längs verlaufende Aufhängeschiene definieren.

4. Aufhängesystem (1) nach Anspruch 3, **dadurch gekennzeichnet, dass** die hakenbildenden Elemente der Leiste (4) eine Längsnut definieren, die komplementär zu der längs verlaufenden Aufhängeschiene ist.

5. Aufhängesystem (1) nach einem der vorstehenden Ansprüche,
**dadurch gekennzeichnet, dass** die Wand der Leiste (4), die die Verbindungsmittel trägt, einen Anschlag (7) vorweist, der in einem bestimmten Abstand angebracht ist, um mit dem Befestigungsprofil (2), wenn die Leiste (4) auf dem Befestigungsprofil (2) montiert ist, eine Aufnahmezone des keilbildenden Elements (9) zu begrenzen, deren Abmessung dem Abschnitt des keilbildenden Elements (9) entspricht, wobei der Anschlag (7) zusammen mit dem keilbildenden Element (9) die Mittel zum Blockieren in Position der Leiste (4) auf dem Befestigungsprofil (2) ausbildet.

6. Aufhängesystem (1) nach dem vorstehenden Anspruch,
**dadurch gekennzeichnet, dass** es eine Vielzahl von keilbildenden Elementen (9) vorweist, die im Abstand zueinander positioniert sind.

7. Aufhängesystem (1) nach einem der vorstehenden Ansprüche, **dadurch gekennzeichnet, dass** die gegenseitigen Verbindungsmittel angeordnet sind, um eine hängende Montage der Leiste (4) an dem Befestigungsprofil (2) zu ermöglichen.

## Claims

1. Hanging system (1) for producing a stretched suspended ceiling comprising:
- a first profile member forming a profile member (2) for fastening to a wall, comprising a wall provided with at least one air passage opening,
- a second profile member, separate and independent of the first profile member, which is capable of being releasably mounted on the fastening profile member (2), and
- means for blocking the second profile member in position on the first profile member when the latter is mounted on said first profile member,
the second profile member being a rail for hanging at least one stretched fabric, on which said at least one stretched fabric is hung, the fastening profile member (2) forming the first profile member and the rail (4) forming the second profile member comprising, respectively, projecting from a wall, mutual mating means allowing the rail (4) with the fastening profile member (2) to be assembled by interlocking, the rail (4) being mounted so as to be suspended on the fastening profile member (2), the blocking means comprising at least one bolster-forming element (9) positioned between the fastening profile member and the rail,
**characterized in that** the mutual mating means are hook-forming elements which are positioned head to tail with respect to each other when the rail (4) is mounted on the fastening profile member.

2. Hanging system (1) according to claim 1, **characterized in that** the hook-forming elements of the rail (4) have a shape which matches those of the fastening profile member (2).

3. Hanging system (1) according to either claim 1 or claim 2, **characterized in that** the hook-forming elements of the fastening profile member (2) define a longitudinal hanging track.

4. Hanging system (1) according to claim 3, **characterized in that** the hook-forming elements of the rail (4) define a longitudinal groove which is complementary to the longitudinal hanging track.

5. Hanging system (1) according to any of the preceding claims, **characterized in that** the wall of the rail (4) carrying the mating means comprises a stop (7) located at a distance determined so as to delimit with the fastening profile member (2), when the rail (4) is mounted on the fastening profile member (2), a receiving area of the bolster-forming element (9), of dimension corresponding to the section of said bolster-forming element (9), the stop (7) constituting, with the bolster-forming element (9), the means for blocking the rail (4) in position on the fastening profile member (2).

6. Hanging system (1) according to the preceding claim, **characterized in that** it has a plurality of bolster-forming elements (9) positioned at intervals from each other.

7. Hanging system (1) according to any of the preceding claims, **characterized in that** the mutual mating means are arranged to allow suspended mounting of the rail (4) on the fastening profile member (2).
